# FASCICULE DE BREVET EUROPEEN

(11) **EP 0 209 535 B1**
(45) Date de publication et mention de la délivrance du brevet: **07.03.1990**
(21) Numéro de dépôt: 86900157.8
(22) Date de dépôt: 11.12.1985
(51) Int. Cl.: G09G 3/30

(54) **DISPOSITIF D'AFFICHAGE A EFFET MEMOIRE COMPRENANT DES COUCHES MINCES ELECTROLUMINESCENTE ET PHOTOCONDUCTRICE**
SELBSTSPEICHERNDE ANZEIGEEINRICHTUNG MIT DÜNNFILMELEKTROLUMINESZENZ- UND FOTOLEITERSCHICHTEN
DISPLAY DEVICE WITH MEMORY EFFECT COMPRISING THIN ELECTROLUMINESCENT AND PHOTOCONDUCTING LAYERS

(30) Priorité: 18.12.1984 FR 8419353
(43) Date de publication de la demande: 28.01.1987
(73) Titulaire: Thioulouse, Pascal, F-75015 Paris (FR)
(72) Inventeur: Thioulouse, Pascal, F-75015 Paris (FR)
(74) Mandataire: Signore, Robert
(86) Numéro de dépôt international: FR8500361
(87) Numéro de publication internationale: WO8603871

(56) Documents cités:
- FR-A- 2 335 902
- US-A- 3 358 185

## Description

La présente invention a pour objet un dispositif d'affichage à effet mémoire comprenant des couches minces électroluminescente et photoconductrice.

L'intérêt de combiner les propriétés des corps électroluminescents et des corps photoconducteurs a été aperçu depuis longtemps. Il réside dans la possibilité d'obtenir un effet mémoire qui peut être expliqué schématiquement de la manière suivante. Un dispositif d'affichage comprend essentiellement une couche électroluminescente (ou un empilement de couches comprenant une couche électroluminescente que l'on peut appeler « structure électroluminescente ») intercalée entre deux systèmes d'électrodes, lesquelles sont connectées à des circuits d'adressage. Une couche photoconductrice peut être disposée en série avec la structure électroluminescente de manière à établir, sous l'effet d'une excitation optique, une conduction électrique entre certaines de ces électrodes. Cette conduction entraîne l'établissement de potentiels électriques appropriés et l'apparition d'une excitation de la couche électroluminescente, laquelle émet alors un rayonnement. Celui-ci est utilisé en premier lieu pour l'affichage des informations, mais il permet en outre d'entretenir la conduction de la couche photoconductrice, même après cessation de l'adressage optique. Il y a donc auto-entretien ou, si l'on veut, effet mémoire.

Dans un article intitulé «The use of photo-conductive CdS : Cu-CI films in a laser-addressed electroluminescent display sereen publié dans la revue « Tₕin Solid Films 41 (1977) 151-160, G. Olive et al. ont décrit un tel dispositif dont on a reproduit schématiquement la structure sur la figure 1 annexée. Sur un support isolant et transparent 10 sont déposées des électrodes opaques (Au) 12 et 14, une couche 16 de matériau photoconducteur, et une électrode transparente 18 reliée à l'électrode 12. Un matériau électroluminescent 20 recouvre l'électrode 18. Une électrode transparente 22 est reliée aux électrodes 12 et 18 et une électrode opaque (AI) 24 est disposée dans le matériau électroluminescent, de sorte que celui-ci se trouve intercalé entre, d'une part, cette électrode 24 et, d'autre part, les deux électrodes 18 et 22. Un laser 26 est capable d'émettre un faisceau lumineux 28 qui frappe le matériau photoconducteur 16 dans la zone située entre les électrodes 12 et 14.

Le fonctionnement de ce dispositif est le suivant. Au repos, une tension alternative est appliquée sur l'électrode 24, et sur l'électrode 14, mais le laser 26 est à l'arrêt Le matériau photoconducteur 16 n'étant pas excité optiquement, il se comporte comme un isolant. Les électrodes 14 et 12 sont donc isolées électriquement l'une de l'autre et le potentiel de l'électrode 12 est flottant, ainsi que celui des électrodes 18 et 22. Le matériau électroluminescent n'est pas excité et il n'émet donc aucune lumière.

La commande de l'excitation s'effectue opfiquement par le laser 26. Celui-ci émet un faisceau 28 qui frappe le photoconducteur 16 entre les électrodes 12 et 14 rendant cette zone électriquement conductrice. Les deux électrodes 12 et 14 se trouvent alors reliées par un canal conducteur (marqué symboliquement par la flèche 36) et le potentiel des électrodes 12, 18 et 22 s'établit à la valeur fixée par le potentiel appliqué à l'électrode 14. Une différence de potentiel apparaît alors entre l'électrode 24, d'une part, et les électrodes 18 et 22, d'autre part. Ceci provoque l'apparition d'un champ électrique et l'excitation du matériau électroluminescent. Le rayonnement 30 émis par le matériau électroluminescent vers l'avant du dispositif permet l'affichage d'information pour un observateur disposé en 32. Quant à la partie arrière 34 du rayonnement émis, elle vient exciter le photoconducteur et entretenir sa photoconduction. Dès lors, le laser 26 peut être mis au repos sans que cesse l'électroluminescence. On obtient ainsi un effet mémoire. L'affichage cesse dès qu'on supprime l'excitation électrique.

Un dispositif analogue a été décrit par A. H. Kitai et al. dans un article intitulé « Hysteretic Thin-Film EL Devices Utilizing Optical Coupling of EL Output to a Series Photoconductor » et publié dans la revue SID 84 DIGEST, 255-256.

La complexité de ces dispositifs de l'art antérieur est en grande partie due au fait que la photoconduction est mise en oeuvre de manière longitudinale, ou si l'on veut, dans le plan des couches. C'est ce qui est souligné dans la figure 1 par la flèche 36. Il en résulte qu'il faut deux systèmes d'électrodes : les unes (comme 14) qui sont des électrodes d'adressage, et les autres, comme 18 et 22 qui sont des électrodes d'excitation.

Ces électrodes ne sont d'ailleurs pas de tailles identiques, puisque leurs fonctions sont différentes, les premières étant beaucoup plus étroites que les secondes, ce qui pose des problèmes de masques et d'alignement. Par ailleurs, dans le dispositif de G. Olive et ai., la structure électroluminescente proprement dite 20 se compose de deux couches électroluminescentes similaires séparées d'une électrode 24 jouant un rôle d'écran optique, ceci pour isoler l'élément photoconducteur de la lumière ambiante incidente sur le dispositif du côté de l'observateur. Ce principe nécessite un ensemble d'électrodes sur quatre niveaux distincts, imposant de multiples étapes supplémentaires de masquage, gravure et dépôt dans le procédé de fabrication.

On connaît par ailleurs, par le document FR-A-2 335 902, un dispositif d'affichage électroluminescent à effet mémoire qui comprend une couche de matériau photoconducteur intercalée entre une première et une seconde couches de matériaux électroluminescents. La première couche électroluminescente possède une bande d'émission de lumière qui est comprise dans les limites de la bande d'excitation de la couche photoconductrice. La seconde couche électroluminescente possède une bande d'émission de lumière qui se trouve en dehors de ces limites et qui est en principe comprise dans la partie visible du spectre et qui est utilisable aux fins d'affichage.

Lors de l'application d'une tension d'entretien relativement faible au travers de la première et de la seconde couches électroluminescentes qui entourent la couche photoconductrice, l'électroluminescence émanant de ces couches est relativement faible en raison du fait qu'il se produit une chute importante de la tension d'excitation dans la couche photoconductrice, laquelle présente une impédance élevée en raison de la luminescence relativement faible de la première couche électroluminescente. Lors de l'application d'une tension de commutation, il se produit une augmentation de l'émission lumineuse émanant de la première couche électroluminescente, ce qui a pour effet d'exciter la couche photoconductrice. Une réaction électro-optique est de ce fait obtenue entre la première couche électroluminescente et la couche photoconductrice, la chute de la tension de commutation qui se produit dans la couche photoconductrice diminuant rapidement, cependant que la chute de tension qui se produit dans les première et seconde couches électroluminescentes augmente rapidement. Lorsque le matériau photoconducteur se trouve dans l'état dans lequel il est pleinement conducteur, le dispositif est passé à un état actif stable et la tension d'entretien provoque la génération, par la première couche électroluminescente, d'une électroluminescence suffisante pour que le matériau photoconducteur reste pleinement conducteur, même lorsque la tension de commutation cesse d'être appliquée.

Bien que plus simples que les précédents, ces dispositifs sont encore complexes du fait de la présence de deux couches électroluminescentes et de la nécessité d'adopter pour ces couches des caractéristiques optiques différentes.

L'invention a pour but de simplifier encore ces dispositifs tout en améliorant leurs performances et leurs conditions de fabrication. Dans ce but l'invention prévoit d'utiliser une couche électroluminescente (ou un empilement de couches comprenant une couche électroluminescente) et une couche photoconductrice qui sont toutes des couches minces, c'est-à-dire des couches dont l'épaisseur est de l'ordre du micron ou moins, pratiquement entre 0,1 et 2 microns.

De la minceur de la couche électroluminescente résulte un avantage intéressant qui est le suivant. Les couches minces électroluminescentes déposées sur un substrat lisse et plan (substrat de verre par exemple) sont elles-mêmes lisses et planes et sont alors le siège d'un effet communément appelé guidage optique. Bien que les niveaux de luminance extraite du dispositif soient du même ordre pour les dispositifs à base de couches minces que pour les dispositifs à couches non minces, c'est-à-dire à « poudre » (typiquement 100 à 1 000 Cd/m² à 1 kHz d'excitation), les flux lumineux internes sont beaucoup plus intenses dans les structures en couches minces (typiquement un facteur 10) de part l'effet de guidage optique et l'absence de diffusion optique. Dans l'empilement d'une structure électroluminescente et d'une couche photoconductrice où la structure électroluminescente est une couche mince ou un 'empilement de couches minces, l'émission lumineuse de la couche active est quasi-intégralement piégée (=- 90 %) et transférée en bonne partie à la couche photoconductrice, d'où un effet mémoire nettement renforcé.

Le couplage entre les matériaux électroluminescent et photoconducteur étant ainsi nettement renforcé, le dispositif devient pratiquement insensible à la lumière ambiante. La complication du dispositif selon FR-A 2 335 902 devient inutile.

Un dernier avantage tiré de l'utilisation de couches minces pour la structure électroluminescente est que la lumière n'est pas diffusée par les couches et la couche photoconductrice arrière, d'aspect sombre, procure un contraste d'affichage excellent.

Un autre avantage à porter au crédit de l'invention est que la couche photoconductrice est déposée uniformément sur toute la surface de l'afficheur et absorbe la majeure partie de la lumière ambiante incidente, elle empêche donc la réflexion de cette dernière sur le réseau d'électrodes 48 généralement opaques et métalliques. Elle contribue ainsi à renforcer notablement le contraste du dispositif de l'invention. Dans les dispositifs de l'art antérieur, tels que celui de G. Olive et al., le contraste est réduit pour deux raisons : tout d'abord le matériau électroluminescent est à base de poudre donc très diffusant, ensuite le dispositif est constitué de plusieurs réseaux d'électrodes métalliques 12 et 24 non masqués par la couche photoconductrice et qui réfléchiront donc la lumière ambiante incidente.

De la minceur de la couche photoconductrice résultent deux propriétés :
tout d'abord, pour une couche très mince, d'épaisseur inférieure à 0,5 micron typiquement, dans l'état éteint du dispositif, la résistance d'obscurité de la couche photoconductrice est grande devant l'impédance relative à la capacité de la couche et n'a pas d'influence sur la tension aux bornes de la couche. En d'autres termes, la couche photoconductrice a un comportement électrique capacitif plutôt que résistif, celui-ci ne dépendant alors plus de la résistivité du matériau dans l'obscurité. Le dispositif pourra donc être commuté à l'état allumé par un moyen purement électrique. Mieux, la boucle d'hystérésis devient alors indépendante dé la résistivité du matériau photoconducteur dans l'obscurité. La fabrication du dispositif s'en trouve facilitée et l'obtention de l'hystérésis est beaucoup plus reproductible ;
ensuite, pour une épaisseur de couche photoconductrice inférieure à 1 à 2 foLm, et pour une tension dans l'obscurité aux bornes de la couche photoconductrice requise de 20 à 50 V, le champ électrique dans la couche photoconductrice est alors de quelques 10⁵ V/cm. On obtient alors des effets non linéaires importants dans la conductivité du photoconducteur (comme c'est le cas notamment avec le Si amorphe dont le comportement électrique est décrit dans l'article de I. Solomon et al. « Space-charge- limited conduction for the determination of the midgap density of states in amorphous silicon : Theory and experiment », Phys. rev. B30, p. 3422 (1884)). Ces effets ressemblent à un effet avalanche (bien qu'en pratique il ne s'agisse pas d'une « avalanche » au sens strict), et l'on peut les comparer à l'effet obtenu avec 2 diodes mises tête-bêche. Plus précisément, le courant de conduction dans la couche photoconductrice, de faible valeur au-dessous d'un certain seuil en tension, augmente brutalement au-dessus de ce seuil. L'intérêt pratique est que la tension aux bomes de la couche photoconductrice dans l'obscurité est en fait la tension de seuil de l'« avalanche » qui s'avère être beaucoup moins dépendante des paramètres de fabrication que la résistivité à faible champ électrique (cas par exemple des couches photoconductrices épaisses) et donc être particulièrement reproductible: Un grand avantage commun aux deux cas précédents est que, la couche photoconductrice étant très résistive, on évite un couplage parasite entre éléments d'image voisins par conduction planaire dans la couche photoconductrice, même à des résolutions élevées (typiquement jusqu'à 10 points/mm).

Quant aux systèmes d'électrodes utilisés ils peuvent être de divers types selon l'application envisagée. Dans le cas d'un écran d'affichage matriciel, les systèmes d'électrodes sont constitués par deux familles de bandes conductrices, les bandes d'un des systèmes étant croisées par rapport aux bandes de l'autre système. Le volume délimité par chaque intersection entre une électrode d'un système et une électrode de l'autre constitue un élément d'image. Une image peut alors être affichée sur un tel écran matriciel en excitant un certain nombre de ces éléments d'image. Une méthode bien connue d'affichage pour écran matriciel est la technique « une ligne à la fois » par laquelle on excite ou adresse les lignes (un des deux systèmes d'électrodes) l'une après l'autre séquentiellement; les colonnes (l'autre système d'électrodes) sont adressées simultanément dans le même temps.

Dans une telle variante, l'excitation optique qui rend le matériau photoconducteur est obtenue par la lumière émise par la couche électroluminescente elle-même sous l'effet d'une excitation électrique excédant momentanément un certain seuil, l'adressage du dispositif étant ainsi tout électrique.

Mais selon une autre variante, le dispositif peut comprendre un dispositif d'adressage optique spécifique apte à provoquer la conduction de certaines zones de la couche photoconductrice.

Ce dispositif optique peut être un laser, un crayon optique ou tout autre source de lumière.

Selon une autre variante encore, le moyen d'adressage pourra être un faisceau d'électrons. Le dispositif en question sera proche de celui décrit dans l'article intitulé « Device Characterization of an Electron-Beam-Switched Thin-Film ZnS : Mn Electroluminescent Faceplate publié par O. Sahni et al. dans « IEEE Transactions on Electron Devices », vol. ED 28, n° 10, juin 81, page 708. Le moyen d'adressage consiste alors en un seul élément électroluminescent recouvrant toute la surface arrière (côté canon à électrons) de la face avant d'un tube cathodique et alimenté indépendamment du canon. L'apport de l'invention réside dans l'addition d'une couche photoconductrice de même surface que la ou les couches électroluminescentes et intercalée entre ces dernières et l'électrode arrière en AI.

Quant au matériau photoconducteur, son spectre d'absorption doit être adapté au spectre d'émission de l'élément électroluminescent pour assurer à celui-là une sensibilité maximale à cette émission électroluminescente. Il peut être constitué par les corps déjà utilisés dans ce genre de dispositifs : CdS, CdSe, ou CdS-CdSe, ou encore CdS : Cu, CI. Ainsi, avec le CdS-CdSe, l'inventeur a pu obtenir des temps de commutation de l'ordre de la milliseconde avec adressage électrique ; A. H. Kitai et al. ont rapporté un temps de commutation électrique de 20 ms.

Mais, selon l'invention, on peut utiliser aussi un autre corps, dont la photoconductivité a déjà été reconnue mais qui n'a jamais été utilisé dans les dispositifs électroluminescents à mémoire, probablement pour cette raison que cette photoconductivité est très inférieure à celle des corps précédents, ce qui le rendait inutilisable dans les dispositifs de l'art antérieur, pour lesquels la conduction est dans le plan des couches. Il s'agit du silicium amorphe hydrogéné (a-Si : H). L'intérêt de ce matériau tient dans sa rapidité de réponse et son aptitude à résister aux champs électriques élevés, comme l'ont montré les études intensives menées sur ce matériau pour la réalisation de cellules solaires et celle de transistors en couches minces. Les travaux récents de l'inventeur montrent qu'on pourrait réduire le temps de commutation à 0,1 ms. Cette réduction du temps de commutation est très importante car elle signifie que, pour un écran d'affichage à 250 lignes excitées séquentiellement, il faudra 250 x 0,1 = 25 ms pour adresser un écran, ce qui devient compatible avec les cadences des systèmes vidéo, ce qui n'était pas le cas avec les dispositifs de l'art antérieur.

L'entretien de l'état allumé pour un point d'affichage commuté doit être réalisé d'une alternance à l'autre de la tension d'entretien. Il peut être obtenu de deux manières non exclusives l'une de l'autre. Si le temps de déclin du centre dopant émetteur de lumière est suffisamment lent pour permettre un recouvrement des impulsions lumineuses d'une alternance à l'autre de la tension d'entretien, la couche photoconductrice sera encore soumise à la queue de luminescence de l'impression lumineuse précédente à la nouvelle alternance ou impulsion électrique et le dispositif restera dans l'état allumé. Si le temps de déclin du centre émetteur est trop court ou la fréquence de la tension d'entretien trop basse, il faudra alors choisir un matériau photoconducteur ayant un temps de réponse suffisamment lent pour permettre l'entretien de l'état allumé du dispositif.

On voit donc que, en choisissant le matériau photoconducteur et les conditions de réalisation adaptées, on pourra réaliser des dispositifs à temps de commutation rapide permettant de fonctionner à la cadence vidéo sur un grand nombre de lignes ou au contraire, des dispositifs fonctionnant à basse fréquence d'entretien et donc d'une consommation électrique faible. Un autre matériau pourrait aussi être utilisé avantageusement, c'est le monoxyde de zinc (ZnO).

De toute façon, les caractéristiques de l'invention apparaîtront mieux après la description qui suit, d'exemples de réalisation donnés à titre explicatif et nullement limitatif. Cette description se réfère à des dessins annexés sur lesquels :
la figure 1, déjà décrite, représente un dispositif selon l'art antérieur,
la figure 2 représente, en coupe le long d'une électrode ligne, un dispositif de l'invention dans un mode de réalisation où l'adressage est tout électrique,
la figure 3 est un schéma qui montre l'équivalent électrique d'un point d'affichage,
la figure 4 est une courbe montrant comment la luminance d'un point d'affichage change en fonction de la tension électrique appliquée,
la figure 5 montre un autre mode de réalisation où l'adressage est optique,
la figure 6 représente, en coupe le long d'une électrode ligne un dispositif de l'invention dans un mode de réalisation inversé par rapport à celui de la figure 2,
la figure 7 montre trois variantes de réalisation d'un empilement couche électroluminescente- couches diélectriques-couche photoconductrice.

Sur celles des figures qui représentent le dispositif de l'invention en coupe transversale, les couches ne sont pas dessinées à l'échelle et ceci pour plus de clarté. Il suffit d'indiquer à nouveau que la couche photoconductrice et la couche électroluminescente ainsi que les éventuelles autres couches de la structure électroluminescente possèdent généralement une épaisseur de l'ordre du micron (pratiquement entre 0,1 et 2 microns). Quant aux électrodes 42, elles sont classiquement réalisées par dépôt de couche d'oxyde d'indium-étain (« ITO ») de 0,2 micron d'épaisseur typiquement. Le substrat isolant peut être du verre, par exemple en verre 7059 de la marque Coming ou un verre ordinaire « soda-lime ». Les électrodes 48 peuvent être opaques et réalisées par dépôt d'aluminium par exemple ou transparentes et réalisées par dépôt d'ITO par exemple.

Le dispositif représenté sur la figure 2 comprend un substrat transparent 40, des électrodes transparentes en ligne 42 (la coupe représentée est supposée être effectuée le long d'une de ces lignes), une couche mince électroluminescente 44, une couche mince photoconductrice 46 et des électrodes en colonnes 48. La couche électroluminescence peut être remplacée par un empilement de couches comprenant une couche électroluminescente. Les autres couches peuvent être des couches diélectriques pour une structure électroluminescente du type couches minces à excitation alternative ou une couche résistive de protection pour une structure en couches minces à excitation unidirectionnelle. Les systèmes d'électrodes en lignes et en colonnes sont reliés en permanence à un générateur de tension alternative 50, la tension appliquée est dite tension d'entretien. Par ailleurs, les électrodes en lignes 42 sont reliées à un circuit d'adressage ligne 52L et les électrodes en colonnes 48 à un circuit d'adressage colonne 52C. Ces circuits peuvent être placés en parallèle avec le générateur 50 comme sur la figure 3 ou en série. L'observation s'effectue de préférence à travers le substrat 42, en 53.

Le fonctionnement de ce dispositif peut être expliqué à l'aide des figures 3 et 4. Sur la première, on voit le schéma électrique équivalent d'un point d'affichage, c'est-à-dire du volume parallélépipédique compris entre une électrode ligne et une électrode colonne. La couche photoconductrice 46 est électriquement équivalente à une résistance variable R46 et à une capacité fixe C46. La couche électroluminescente 44 équivaut à une résistance variable R44 et à une capacité fixe C44. Une capacité supplémentaire C44' représente la contribution d'une ou de plusieurs couches diélectriques généralement déposées sur et/ou avant la couche électroluminescente (comme on le verra plus loin à propos de la figure 7).

Le graphique de la figure 4 montre la variation de la luminance L émise par un point d'affichage en fonction de la tension V appliquée entre les électrodes qui encadrent ce point. La luminescence n'apparaît pas tant que cette tension n'a pas atteint une valeur V1 qui correspond à un certain seuil de champ électrique nécessaire pour l'obtention du phénomène d'électroluminescence. A partir de cette valeur, le point excité émet de la lumière. La partie arrière du rayonnement lumineux émis par la couche 44 frappe le photoconducteur 46 qui, d'isolant qu'il était (résistance R46 forte), devient conducteur (résistance R46 faible). La quasi-totalité de la tension est alors appliquée à la couche électroluminescente 44 et le champ électrique appliqué à cette couche augmente brusquement La tension peut donc être réduite sans que cesse l'électroluminescence. Celle-ci ne disparaîtra que lorsque le champ sera retombé sous la valeur de seuil, ce qui correspond à une tension V2 inférieure à V1. Si la tension appliquée aux électrodes est égale à une valeur V3 comprise entre V1 et V2, l'affichage sera maintenu. C'est le générateur 50 qui délivre cette tension V3 appliquée en permanence aux électrodes. Le rôle des circuits d'adressage 52L et 52C est d'apporter, pendant un temps court, au-point que l'on veut exciter, un surcroît de tension, d'amplitude égale ou supérieure à V1-V3. Pour éteindre un point luminescent, il suffit d'appliquer une impulsion d'effacement qui ramène pendant un court instant, la tension en dessous de V2.

Le générateur 50 peut être un générateur de tension sinusoïdale. Mais des générateurs de signaux rectangulaires ou d'impulsions conviennent également.

Le dispositif qui vient d'être décrit présente la particularité d'être à adressage uniquement électrique. Mais des dispositifs à adressage optique entrent aussi dans le cadre de l'invention. Un tel dispositif est représenté sur la figures. Tel que représenté, il comprend toujours un substrat 40, des électrodes en lignes 42, une couche mince électroluminescente 44, une couche mince photoconductrice 46, des électrodes en colonnes 48 et un générateur 50, mais le moyen d'adressage est ici constitué par un laser 54 et un dispositif de déflexion 56. Ce dernier peut être réalisé à l'aide d'un miroir galvanométrique ou un faisceau de fibres. Le moyen d'adressage optique peut aussi être un crayon optique. Le faisceau lumineux 58 peut être dirigé sur l'un quelconque des points d'affichage définis par le recouvrement de deux électrodes du systèmes 42 et 48. L'excitation optique d'un des points rend conductrice la couche 46 dans cette zone, ce qui provoque la chute de la résistance équivalente R46. La tension de la source 50 étant toujours égale à V3, le matériau électroluminescent est excité par un champ dont la valeur excède le seuil d'électroluminescence, ce qui provoque l'émission d'électroluminescence et la commutation du point en l'état allumé. Pour tous les autres points, la tension V3 sera insuffisante pour provoquer l'électroluminescence. L'image totale étant affichée, on pourra supprimer celle-ci en ouvrant un interrupteur 51, ce qui fait cesser l'excitation d'entretien.

Le dispositif représenté figure 6 est analogue à celui de la figure 2 à ceci près que la couche mince électroluminescente ou l'empilement de couches minces comportant une couche électroluminescente 44 est située sur la couche mince photoconductrice 46 et que les électrodes en colonnes 48 sont transparentes obligatoirement. L'observation s'effectue de préférence à travers les électrodes 48 en 53b: Une telle structure peut s'imposer si, par exemple, les conditions dans lesquelles la couche mince photoconductrice est déposée sont de nature à dégrader les caractéristiques et la ou des couches composant l'élément électroluminescent, il est alors préférable de déposer ces dernières en second.

La figure 7 a pour but de montrer que, dans la pratique, les couches électroluminescente et photoconductrice peuvent être associées à des couches diélectriques. En a la couche électroluminescente 61 est encadrée par des couches diélectriques 62 et 63, la couche photoconductrice 64 étant déposée sur la couche diélectrique supérieure 63. Ces couches ont des indices de réfraction sensiblement différents en pratique, provoquant des effets importants de guidage optique. On peut préciser ces effets sur un cas concret. La couche électroluminescence 61 peut être du ZnS d'indice n_{z} = 2,3 environ. Les couches diélectriques 62 et 63 peuvent être du Y₂₀₃ d'indice ne = 1,9 environ. La couche photoconductrice 64 peut être du a-Si : H d'indice 3,4 environ. L'indice du substrat de verre et des électrodes transparentes est typiquement de 1,5. L'application de la loi de la réfraction (conservation du produit n. sin 8 d'un milieu à un autre) donne les résultats suivants. Si φ_{Z} est le flux lumineux émis à l'intérieur du ZnS et L la luminance mesurée dans l'air normalement au plan du substrat côté observateur, on calcule que :
Si φ_{PC} est l'éclairement de la couche photoconductrice induit par l'émission φ_{Z} de ZnS, on a :
La seule quantité aisément mesurable est L ; on déduit de (1) et (2) :
Dans le cas précis envisagé, on obtient :

Dans une structure du type de celle de l'invention et en supposant une absorption complète de la lumière incidente sur la couche photoconductrice par cette dernière, L aura une valeur typique de 300 Cdlm² à une fréquence d'excitation de 1 kHz pour du ZnS : Mn. L'élairement φ_{PC} reçu par la couche photoconductrice sera donc de - 7 300 lux. L'éclairement ambiant typique d'un poste de travail en intérieur est de 400 lux environ, ce qui est nettement inférieur à φ_{PC}·

L'écran optique décrit dans l'article de G. Olive et al. cité plus haut et source de complications technologiques n'est donc plus nécessaire avec le dispositif de l'invention. Ceci est dû à l'excellent couplage optique entre la couche électroluminescente et la couche photoconductrice et aussi an flux lumineux intense émis dans le ZnS : Mn en couche mince. Le couplage optique entre couche électroluminescente et couche photoconductrice peut encore être amélioré en choisissant des diélectriques à haut indice de réfraction comme par exemple le Ta₂O₅ (n ≃ 2,1 ) ou les matériaux ferro-électriques comme PbTi0₃ (n - 2,7).

Si l'on revient à la figure 7b, en b, les couches électroluminescente 61 et photoconductrice 64 sont au contact l'une de l'autre mais l'ensemble est protégé par une couche diélectrique inférieure 62 et une couche diélectrique supérieure 65. Dans ce cas, le couplage optique entre couche électroluminescente et couche photoconductrice est maximal : l'intégralité du flux rayonné par la couche électroluminescente et non extrait de la structure dans l'air est récupéré par la couche photoconductrice. On calcule que : et

Dans l'exemple d'une couche électroluminescente en ZnS et de couches diélectriques en Y₂0₃, on obtient :

Une luminance L de 300 Cdlm² donne un éclairement φ_{PC} de la couche photoconductrice de 18 000 lux environ. L'utilisation d'un tel dispositif sans écran optique et en extérieur (éclairement inférieur à 10 000 Lux) devient alors possible.

En c, le dispositif représenté est obtenu à partir du dispositif présenté en b en intercalant une couche diélectrique supplémentaire 65. Ce type de structure comporte plusieurs avantages. Tout d'abord, il est connu que des diélectriques multicouches ont des propriétés électriques et de protection sous fort champ supérieures à celles d'une couche diélectrique simple. Par ailleurs, les propriétés électriques de la structure électroluminescente (tension de seuil, raideur de seuil) sont très sensibles à la nature et à la qualité des interfaces entre la couche électroluminescente proprement dite et les couches voisines. On choisira le diélectrique de la couche 65 de manière à optimiser son interface avec la couche électroluminescente. On pourra de plus choisir un diélectrique à haut indice de réfraction pour se rapprocher autant que possible du couplage optique optimal suivant le principe bien connu des couches anti-reflet. Un autre moyen original et plus simple à réaliser pour obtenir le couplage optique maximal est de déposer une couche 65 assez mince pour permettre ce couplage par ondes évanescentes. Ainsi, à une onde lumineuse émise dans la couche électroluminescente et ayant un angle d'incidence avec l'interface entre la couche électroluminescente et la couche 65 supérieur à l'angle critique défini par la loi de la réfraction, on associe une onde évanescente dans la couche 65 dont la fonction d'onde est caractérisée par : avec k = 2 π/λ, où k est le nombre d'ondes, λ la longueur d'onde d'émission, n l'indice de la couche 65 et n_{eff} l'indice effectif de la cavité formée par la couche électroluminescente et les couches 65 et 62: n_{eff} ≃ n_{Z}· L'axe des x est normal au plan des couches et a pour origine l'interface entre la couche électroluminescente et la couche 65. Pour une couche électroluminescente en ZnS et une couche 65 en Yz03, on calcule :

### avec i = 500 A.

Si donc l'on choisit une couche 65 en Y₂0₃ d'épaisseur 0,05 micron environ, une fraction 1/e² de la puissance lumineuse incidente sur l'interface entre la couche électroluminescente et la couche 65 est transmise à chaque réflexion à la couche photoconduçtrice. On a ainsi un transfert quasi intégral de l'onde lumineuse de la couche électroluminescente à la couche photoconductrice après quelques réflexions, ceci malgré l'indice relativement bas de la couche 65 en Y₂0₃.

. Le dispositif de l'invention offre un autre avantage dans le domaine de l'affichage. Il permet en effet, de tirer un meilleur parti de l'effet mémoire que l'on rencontre dans certains dispositifs électroluminescents. On sait, en effet, que certains matériaux électroluminescents contenant du manganèse, présentent un effet mémoire (indépendamment de la présence de tout matériau photoconducteur). Cet effet a été décrit dans un article intitulé « Character Display using Thin-Film EL Panel with Inherent Memory publié par Chuji Suzuki et al. dans SID 76 Digest, p. 50-51. Mais cet effet mémoire est beaucoup plus difficile à maîtriser que celui qui est mis en oeuvre dans la présente invention, et cela pour les raisons suivantes :
1. Dans les dispositifs antérieurs à mémoire inhérente, la largeur de la couche d'hystérésis n'est pas facilement ajustée. En outre, l'effet d'hystérésis disparaît progressivement après un fonctionnement prolongé. Dans le cas de la cellule de l'invention, le photoconducteur est seul responsable de l'hystérésis (cf. courbe de la figure 4) de sorte que ses propriétés peuvent être optimisées séparément de la couche électroluminescente.
2. L'effet mémoire inhérent n'est obtenu qu'aux fortes concentrations de manganèse (supérieures à 1 % en poids typiquement). Mais ces concentrations sont situées au-delà de la valeur optimale pour laquelle le rendement d'électroluminescence est le plus grand ; ce rendement tombe alors au tiers ou même jusqu'au dixième de sa valeur maximale. La combinaison matériau électroluminescent-matériau photoconducteur selon l'invention, en séparant les fonctions luminescence et mémorisation, permet d'adopter pour le manganèse l'optimum de concentration en ce qui concerne le rendement de luminescence. Un gain d'un ordre de grandeur est ainsi possible sur la luminance du dispositif.
3. Avec l'invention, l'effet mémoire peut être obtenu même si le dopant de la couche électroluminescente n'est pas le manganèse ; ainsi d'autres couleurs que le jaune (qui correspond à Mn) sont possibles. On sait que l'effet mémoire permet d'exciter l'élément électroluminescent avec une tension d'entretien de fréquence nettement supérieure à la fréquence de rafraîchissement d'un écran électroluminescent sans mémoire : classiquement 1 kHz à comparer à 100 Hz pour le deuxième cas. Ce gain d'un ordre de grandeur en fréquence et donc en luminance sera d'autant plus apprécié que les rendements électroluminescents des corps émettant dans d'autres couleurs que le jaune sont beaucoup plus faibles.
4. Pour des raisons qui ne sont pas encore parfaitement élucidées, certaines technologies ne permettent pas d'obtenir un effet mémoire propre à la couche électroluminescente. Ainsi, il n'a jamais été rapporté à la connaissance de l'inventeur d'effet mémoire inhérent au ZnS : Mn quand celui-ci est déposé par évaporation par effet Joule, par pulvérisation cathodique ou encore par la méthode « Atomic Layer Epitaxy développée par Lohja (Finlande). L'invention permet de pallier cet inconvénient en apportant un moyen spécifique d'introduction de cet effet

Il faut souligner à nouveau un autre avantage de l'invention. Si le matériau photoconducteur utilisé est suffisamment résistant aux champs électriques élevés, on dépose une couche photoconductrice 46 plus mince, par exemple inférieure à 1 micron, et un couplage capacitif important a lieu entre l'électrode sur la couche photoconductrice et la structure électroluminescente (couplage représenté par le condensateur C46 sur la figure 3). Ce couplage permet un allumage du dispositif même dans l'obscurité totale, là où la résistivité du photoconducteur est très élevée. La valeur d'une telle capacité dépend essentiellement de l'épaisseur de la couche photoconductrice et de la permittivité du matériau. Or, ces grandeurs sont parfaitement uniformes sur toute la surface d'un dispositif et reproductibles d'un dispositif à l'autre. Au contraire, dans un disposifif de l'art antérieur comme celui de la figure 1, il est beaucoup plus difficile d'assurer l'uniformité sur une grande surface et la reproductibilité de la résistivité du photoconducteur dans l'obscurité ; dans ce cas, il existe une très grande dispersion dans les tensions de commande. C'est la raison pour laquelle on a recours le plus souvent à. un moyen d'adressage optique (laser 26 de la figure 1). Dans l'invention, au contraire, un écran à adressage tout électrique est parfaitement fiable.

L'élément photoconducteur peut avoir un comportement de photorésistance en ce sens que, à un niveau d'éclairement donné, il se comportera comme une résistance - R 46 de la figure 3 - et que sa résistance R 46 dépendra du niveau d'éclairement uniquement et pas de la tension aux bornes. Il est reconnu qu'il est difficile d'assurer une excellente reproductibilité de la résistivité d'un photoconducteur dans l'obscurité, les mécanismes sous-jacents étant en général mal connus et des impuretés non désirées et de nature mal connue pouvant par exemple modifier cette résistivité. Sans couplage capacitif ajouté à la résistance R 46 de l'élément photoconducteur, l'allumage du dispositif dans l'obscurité sera très difficile, la tension V₁ d'allumage devra être très élevée dans certains cas, cette tension se retrouvant intégralement aux bornes de l'élément électroluminescent après déclenchement de ce dernier, elle pourra même entraîner la destruction de celui-ci. La tension V₁ sera aussi très sensible aux éclairements parasites comme l'éclairage ambiant

Une solution originale proposée dans l'invention est d'utiliser un photoconducteur ayant un comportement de photodiode. Un tel comportement peut être réalisé en adaptant le procédé de réalisation de la couche photoconductrice pour la rendre très résistive dans l'obscurité et en appliquant des champs élevés à celle-ci. Ainsi, un dispositif comprenant une structure électroluminescente et une couche photoconductrice en a-Si : H de type N⁺⁻I-N⁺ (I : intrinsèque) et testé par l'inventeur a montré des propriétés similaires à celles de la figure 4, la tension d'« avalanche » (V₁) aux bornes de la couche photoconductrice dans l'obscurité étant d'environ 20 V pour 2 µm d'épaisseur de la couche photoconductrice et correspondant à un champ de l'ordre de 10⁵ V/cm. Cette valeur de champ est caractéristique du matériau et est reproductible d'un échantillon à l'autre. Un dispositif électroluminescent-photoconducteur intégrant un élément photoconducteur de type photodiode peut être schématisé comme la figure 3, mais avec un élément photoconducteur équivalent à 2 diodes tête-bêche de caractéristiques variables suivant l'éclairement, dans le cas - non restrictif - où l'élément électroluminescent est du type à excitation alternative. La largeur de l'hystérésis V₁-V₂ (figure 4) est au maximum égale à _{V1} et elle est reproductible. La conduction du photoconducteur en V₁ est liée à des mécanismes qui ressemblent au phénomène d'avalanche, qui ne sont pas directement reliés à la photoconductivité du matériau. La tension V₁ n'est donc pas sensible à de faibles niveaux d'éclairement. En pratique, la tension à maintenir aux bornes du photoconducteur avant déclenchement du dispositif est de l'ordre de 20 à 50 V. Par ailleurs, les couches de protection électrique de l'élément électroluminescent comme les couches diélectriques pour le type électroluminescent à couches minces à excitation alternative et comme la couche résistive pour le type électroluminescent à excitation unidirectionnelle protégeront efficacement la couche photoconductrice elle-même. Ainsi, on peut considérer en première approximation que pour obtenir le courant nécessaire à l'allumage de l'élément électroluminescent, si le dispositif n'est pas allumé, il faudra appliquer une tension _{V1} aux bornes de l'élément photoconducteur; si le dispositif est déjà allumé, une tension v₂ plus faible suffira. On montre ainsi que la largeur d'hystérésis V₁-V₂ est égale à _{Vi}-vₛ et que l'élément photoconducteur est protégé par l'élément électroluminescent, ce dernier agissant en limiteur de courant, cette protection étant répartie sur toute la surface du photoconducteur dans le cas de l'invention.

## Revendications

1. Dispositif d'affichage électroluminescent à effet mémoire comprenant, sur un support isolant (40), une couche électroluminescente (44) et une couche photoconductrice (46) empilées l'une sur l'autre, l'ensemble de ces deux couches étant intercalé entre deux systèmes d'électrodes (42, 48), celles-ci étant connectées à une source de tension électrique (50) permettant l'excitation de certaines zones de la couche électroluminescente, ce dispositif étant caractérisé par le fait que la couche électroluminescente (44) et la couche photoconductrice (46) sont des couches minces dont l'épaisseur est de l'ordre du micron.

2. Dispositif selon la revendication 1, caractérisé par le fait que la couche électroluminescente est un empilement d'une couche mince électroluminescente et de couches minces diélectriques.

3. Dispositif selon la revendication 1, caractérisé par le fait que la couche photoconductrice est placée entre la couche électroluminescente et une couche diélectrique.

4. Dispositif selon la revendication 1, caractérisé par le fait qu'une couche diélectrique mince est intercalée entre la couche photoconductrice et la couche électroluminescente.

5. Dispositif selon la revendication 1, caractérisé par le fait que l'excitation optique qui rend initialement le matériau photoconducteur conducteur est obtenue par la lumière émise par la couche mince électroluminescente elle-même sous l'effet d'une excitation électrique suffisante appliquée aux deux systèmes d'électrodes, l'adressage du dispositif étant ainsi tout électrique (52C, 52L).

6. Dispositif selon la revendication 1, caractérisé par le fait que le matériau photoconducteur est en silicium amorphe hydrogéné.

7. Dispositif selon la revendication 1, caractérisé par le fait que le matériau photoconducteur est en CdS, CdSe ou en ZnO.

## Claims

1. Electroluminescent display means with a memory effect comprising, on an insulating support (40), an electroluminescent film (44) and a photoconductive film (46) stacked on one another, the assembly of said two films being placed between two systems of electrodes (42, 48), the latter being connected to an electric power source (50) permitting the excitation of certain zones of the electroluminescent film, characterized in that the electroluminescent film (44) and the photoconductive film (46) are thin films having a thickness of approximately 1 micron.

2. Means according to claim 1, characterized in that the electroluminescent film is a stack of a thin electroluminescent film and thin dielectric films.

3. Means according to claim 1, characterized in that the photoconductive film is placed between the electroluminescent film and a dielectric film.

4. Means according to claim 1, characterized in that a thin dielectric film is placed between the photoconductive film and the electroluminescent film.

5. Means according to claim 1, characterized in that the optical excitation initially making the photoconductive material conductive is obtained by the light emitted by the thin electroluminescent film, which is itself under the effect of an adequate electrical excitation applied to the two systems of electrodes, so that the addressing of the means is all electric (52C, 52L).

6. Means according to claim 1, characterized in that the photoconductive material is hydrogenated amorphous silicon.

7. Means according to claim 1, characterized in that the photoconductive film is CdS, CdSe or ZnO.

## Patentansprüche

1. Elektrolumineszente Anzeigevorrichtung mit Speichereffekt, enthaltend auf einem isolierenden Träger (40) eine elektrolumineszente Schicht (44) und eine photoleitfähige Schicht (46), die übereinander angeordnet sind, wobei die Gruppe dieser zwei Schichten zwischen zwei Elektrodensystemen (42, 48) angeordnet sind, die mit einer elektrischen Spannungsquelle (50) verbunden sind, die die Erregung gewisser Zonen der elektrolumineszenten Schicht gestattet, dadurch gekennzeichnet, daß die elektrolumineszente Schicht (44) und die photoleitfähige Schicht (46) dünne Schichten sind, deren Dicke in der wm-Größenordnung ist.

2. Vorrichtung nach Anspruch 1, dadurch gekennzeichnet, daß die elektrolumineszente Schicht ein Laminat aus einer dünnen elektrolumineszenten Schicht und dünnen dielektrischen Schichten ist.

3. Vorrichtung nach Anspruch 1, dadurch gekennzeichnet, daß die photoleitfähige Schicht sich zwischen der elektrolumineszenten Schicht und einer dielektrischen Schicht befindet.

4. Vorrichtung nach Anspruch 1, dadurch gekennzeichnet, daß die dünne dielektrische Schicht sich zwischen der photoleitfähigen Schicht und der elektrolumineszenten Schicht befindet.

, 5. Vorrichtung nach Anspruch 1, dadurch gekennzeichnet, daß die optische Erregung, die das photoleitfähige Material zu Anfang leitfähig macht, durch das Licht erhalten wird, das von der dünnen elektrolumineszenten Schicht selbst unter dem Einfluß einer ausreichenden elektrischen Erregung erhalten wird, die an zwei Elektrodensysteme angelegt wird, so daß die Adressierung der Vorrichtung vollständig elektrisch ist (52C, 52L).

6. Vorrichtung nach Anspruch 1, dadurch gekennzeichnet, daß das photoleitfähige Material aus amorphem, wasserstoffhaltigem Silicium besteht.

7. Vorrichtung nach Anspruch 1, dadurch gekennzeichnet, daß das photoleitfähige Material aus CdS, CdSe oder Zn0 besteht.
